# EUROPÄISCHE PATENTSCHRIFT

(11) **EP 0 035 629 B1**
(45) Veröffentlichungstag und Bekanntmachung des Hinweises auf die Patenterteilung: **15.08.1984**
(21) Anmeldenummer: 81100301.1
(22) Anmeldetag: 16.01.1981
(51) Int. Cl.: E02B 17/08

(54) **Vorrichtung zum Heben und Senken einer schwimmfähigen Offshore-Plattform**
Device for raising and lowering a floatable offshore platform
Dispositif pour lever et abaisser une plate-forme de forage flottante

(30) Priorität: 06.03.1980 DE 3008585
(43) Veröffentlichungstag der Anmeldung: 16.09.1981
(73) Patentinhaber: Deutsche Babcock Aktiengesellschaft, D-4200 Oberhausen 1 (DE); Schiess-Defries Hebezeuge und Transporteinrichtungen GmbH, D-4000 Düsseldorf 11 (DE)
(72) Erfinder: Mayr, Heribert Konrad, D-4330 Mülheim (DE); Lietzke, Heinz, D-4040 Neuss (DE)
(74) Vertreter: Radünz, Ingo, Dipl.-Ing.

## Beschreibung

Die Erfindung betrifft eine Vorrichtung zum Heben und Senken einer schwimmfähigen Offshore-Piattform, die mit relativ zu ihr bewegbaren Stützbeinen versehen ist, die im Betriebszustand auf dem Meeresboden oder auf einer auf den Meeresboden abgesenkten Unterkonstruktion abgestützt sind, wobei die Hubeinrichtung jeweils dann entgegen einer abwärts gerichteten Bewegung blockiert ist, wenn bei aufgesetzten Stützbeinen und schwimmender Plattform sich diese an dem höchsten Punkt der Wellenbewegung befindet.

Eine solche Vorrichtung ist aus der US-A-4 002 038 bekannt. Mit dieser Vorrichtung wird das Absetzen der Stützbeine auf die Unterkonstruktion erleichtert. Dieses Absetzen ist immer eine kritische Operation, da die mit den Wellen auf-und abschwingende Plattform bei ungünstigen Seeverhältnissen mehrfach mit den ausfahrenden Stützbeinen auf die Unterkonstruktion aufstoßen kann, er sie endgültig feststeht. Bei der bekannten Vorrichtung ist dafür gesorgt, daß die aufschwimmende Plattform, wenn sie gerade den höchsten Punkt erreicht hat, in dieser Stellung einrastet und nicht weider mit der abfallenden Welle absinkt.

Bei der aus der US-A-4 002 038 bekannten Vorrichtung ist für das Anheben der Plattform ein hydraulisches Hubsystem verwendet, das mit zwei wechselweise an das Stützbein angreifenden Haltesystemen zusammenwirkt. Das Festklemmen der Plattform im höchsten Punkt der Wellenbewegung wird durch schwenkbare und einrastende Klinken erreicht. Über ein derartiges Hubsystem können nicht so schwere Plattform gehoben werden, wie das mit Hilfe von an sich bekannten Seilwinden der Fall wäre.

Der Erfindung liegt die Aufgabe zugrunde, ein Seilsystem für das Heben und Senken einer schwimmfähigen Plattform zu schaffen, mit dem es möglich ist, die Plattform in einer solchen Weise zu heben, daß die schwimmende Plattform bei aufgesetzten Stützbeinen im höchsten Punk einer Wellenbewegung festgehalten werden kann.

Diese Aufgabe wird erfindungsgemaß dadurch gelöst, daß zwei als Seilwinden ausgebildete Hubvorrichtingen vorgesehen sind, und daß bei aufgesetzten Stützbeinen und schwimmender Plattform der Antrieb der einen Seilwinde ausgeschaltet ist und die andere Seilwinde in Aufwickelrichtung freigegeben und in Abwickelrichtung blockierbar ist.

Weitere vorteilhalfte Ausgestaltungen der Erfindung sind in den Unteransprüchen wiedergegeben.

Ein Ausführungsbeispiel der Erfindung ist in der Zeichnung dargestellt und wird im folgenden näher erläutert. Es zeigen :
Figur 1 schematisch die Seitenansicht einer Offshore-Plattform mit einer Hubeinrichtung gemäß der Erfindung
Figur 2 die Seitenansicht einer Hubeinrichtung
Figur 3 die Draufsicht zu Figur 2
Figur 4 den Längsschnitt durch die Seiltrommel einer Hubvorrichtung
Figur 5 das Schaltschema einer Rastensperre.

Die schwimmfähig ausgebildete Plattform 1 weist einen rechteckigen oder quadratischen Querschnitt auf und ist mit vier relativ zu ihr bewegbaren und hebund senkbaren Stützbeinen 2 versehen. Diese Plattform 1 wird mit hochgezogenen Stützbeinen 2 über den Errichtungsort auf See geschleppt. Nach dem Erreichen der vorgesehenen Position werden die Stützbeine 2 mit Hilfe der nachfolgend beschriebenen Hubvorrichtung abgesenkt, bis sie auf dem Meeresboden oder auf einer auf den Meeresboden abgesenkten Unterkonstruktion aufsitzen. Anschließend wird die Plattform 1 bis auf die gewünschte Höhe oberhalb des Meesresspiegels angehoben. Im Betriebzustand sind die Stützbeine 2 der Plattform direkt oder indirekt auf dem Meeresboden abgestützt.

Die Hubeinrichtung besteht aus zwei einseitig wirkenden Hubvorrichtungen in Form von Seilwinden 3 und 4, die unabhängig voneinander antreibbar sind. Die beiden Seilwinden 3 und 4 sind auf einem gemeinsamen Grundrahmen 17 auf der Plattform 1 angeordnet. In der Figur 1 sind die beiden Seilwinden 3 und 4 zum leichteren Verständnis um 90° versetzt dargestellt. Jedes der vier Stützbeine 2 ist mit mindestens einer solchen Einrichtung versehen.

Die erste Seilwinde 3 dient zum Senken und Heben des Stützbeines 2 und arbeitet vorzugsweise an einem einfachen Seilstrang. Das Seil 5 ist über eine auf der Plattform 1 angeordneten Umlenkrolle 6 zu dem Befestigungspunkt am Fuß des Stützbeines 2 geführt.

Die zweite Seilwinde 4 dient zum Heben und Senken der Plattform 1 und arbeitet an einem vielfachen Seilstrang. Das Hubseil 7 ist zur Lasteinleitung auf das Stützbein 2 über einen oberen Rollenbock 8 geführt, der auf einem Joch 9 des Stützbeines 2 angeordnet ist. Der untere Rollenbock 10 mit dem Seilfestpunkt befindet sich unmittelbar vor der Seilwinde 4 auf der Plattform 1.

Der Antrieb der Seilwinden 3 und 4 erfolgt jeweils über ein Mitnehmerrastenrad 11, das mit der Seiltrommel 12 bzw. 13 verbunden ist. In die Rastzähne 14 des Mitnehmerrastenrades 11 greift der Kopf einer Kolbenstange 15 ein. Die Kolbenstange 15 ist in einem Hydraulikzylinker 16 geführt und mit einem beidseitig beaufschlagten Kolben verbunden. Der Hydraulikzylinder 16 ist schwenkbar an dem die Seilwinden 3 und 4 tragenden Grundrahmen 17 befestigt. Eine ebenfalls schwenkbar an dem Grundrahmen 17 angeordnete Zylinderanordnung 18 zieht den Kopf der Kolbenstange 15 in Eingriffsstellung bzw. drückt ihn in Leerlaufstellung. Um ein unerwünschtes Zurückdrehen des Mitnehmerrastenrades 11 bei außer Eingriffstellung der Kolbenstange 15 zu vermeiden, ist eine Rastsperre bestehend aus einer Schwenklinke 19 und einem Klinkenzapfen 20 vorgesehen. Die Schwenkklinke 19 ist schwenkbar am Grundrahmen 17 angeordnet und wird ebenso wie die Kolbenstange 15 durch eine Zylinderanordnung 18 in Eingriffstellung gebracht.

Die erste Seilwinde 3 ist nach Figur 4 mit einer permanenten Seilspannvorrichtung versehen, die aus einem rückschlagarmen Freilauf und einem Antriebsmotor 30 besteht. Der Freilauf ist im vorliegenden Fall als Klemmkörperfreilauf ausgebildet, dessen Klemmkörper 39 zwischen dem Mitnehmerrastenrad 11 und der Seiltrommel 12 angeordnet sind. Der Antriebsmotor 30 ist an den Grundrahmen 17 angeflanscht und treibt ein Ritzel 31 an, das mit einem an der Seiltrommel 12 befestigten Zahnkranz 32 in Eingriff steht. Der Antriebsmotor 30 übt auf die Seiltrommel 12 in Aufwickerlrichtung des Seiles 5 ein Drehmoment aus.

Die zweite Seilwinde 4 ist ebenfalls mit einer Schlaffseilsicherung versehen. Diese besteht aus einem duch ein Gewicht 21 belastetes Seil 22, das entgegen der Wickelrichtung des Hubseiles 7 um die Seiltrommel 13 der zweiten Seilwinde 4 gewickelt ist. Das Gewicht 21 ist mit einer losen Rolle 33 verbunden. Das um die Seiltrommel 13 gewickelte Seil 22 ist über die Rolle 33 zu einer auf der Plattform 1 aufgestellten Kompensationswinde 23 geführt. Durch das Gewicht 21 in Verbindung mit der Kompensationswinde 23 wird an der Seiltrommel 13 ein Drehmoment erzeugt und hierdurch das Hubseil 7 aufgewickelt oder unter Vorspannung abgewickelt. Die Kompensationswinde 23 sorgt dafür, daß das Gewicht 21 stets in der gleichen Höhenlage gehalten ist. Bei blockierter Kompensationswinde 23 erzeugt allein das Gewicht 21 das Drehmoment, wobeies seine Höhenlage verändert.

Die Seiltrommel 13 der zweiten Seilwinde 4 besteht aus einem Hohlzylinder 24, der auf einer statisch beanspruchten Grundtrommel 26 gleitend geführt ist. Bei ausgerückter Kolbenstange 15 und ausgerückter Sperrklinke 19 wird der Hohlzylinder 24 dynamisch mit geringer Last beansprucht. Während des Hubvorganges bildet der Hohlzylinder 24 mit der Grundtrommel 25 eine Einheit. Durch die Aufteilung der Seiltrommel 13 in einen Hohlzylinder 24 von geringer Masse und in die Grundtrommel 25 wird das Massenträgheitsmoment der Massen klein gehalten, die bei im Freilauf geschalteter Seiltrommel 13 einer Beschleunigung unterworfen sind.

Die aus der Sperrklinke 19 und dem Klinkenzapfen 20 gebildete Rastsperre und die Hydraulikzylinder 16 des Antriebes der Seiltrommel 13 der zweiten Seilwinde sind mit einer hydraulischen Sicherheits-Rastsperre versehen, deren Schaltschema in Figur 5 dargestellt ist. So wird sichergestellt, daß die Kolbenstange 15 und die Sperrklinke 19 stets außer Eingriff sind, wenn sich die Plattform 1 abwärts bewegt. Im einzelnen besteht die Sperre aus einer Pumpe 34, die von der Seiltrommel 13 der zweiten Seilwinde 4 angetrieben ist und zwei Sperrzylinder 38. Die Pumpe 34 fördert nur bei einer Abwärtsbewegung der Plattform 1 entsprechenden Drehrichtung der Seiltrommel 13 ein Druckmittel über eine Hydraulikleitung 35 zu den oberen Kolbenräumen der Sperrzylinder 38. Bei einer Druckbeaufschlagung dieser Kolbenräume werden die Kolbenstange 15 und die Sperrklinke 19 zum Einrasten freigegeben. Außerdem ist aus Sicherheitsgründen in der Hydraulikleitung 35 ein Ventil 36 vorgesehen, das vor der Entsicherung aktiviert werden muß.

Um eine gleichmäßige Lastaufnahme der an den vier Stützbeinen 2 angreifenden Hubeinrichtungen zu erreichen, sind die Seilfespunkte des Hubseiles 7 mit kommunizierten Ausgleichzylindern 26 ausgerüstet. Diese Ausgleichszylinder 26 sind um eine waagerechte Achse schwenkbar in einer Lagergabel 27 gehalten, die mit der Plattform 1 verbunden sind. Innerhalb der Ausgleichszylinder 26 ist ein Kolben 28 mit einer Kolbenstange 29 geführt. Das Hubseil 7 ist an der Kolbenstange 29 angeschlagen.

Die erfindungsmäße Vorrichtung arbeitet auf folgende Weise. Wenn die Plattform 1 die vorgesehene Position auf See erreicht hat, wird von einem zentralen Steuerstand aus der Senkvorgang der Stützbeine 2 eingeleitet. Dabei ist der Antrieb der ersten Seilwinde 3 in Eingriff, während der Kopf der Kolbenstange 15 und die Schwenkklinke 19 der zweiten Seilwinde 4 ausgerückt sind. Mit Hilfe der esten Seilwinde 3 werden alle vier Stützbeine 2 synchron schrittweise abgesenkt.

Während des Absenkens der Stützbeine 2 führt die schwimmende Plattform 1 Oszillationen im Seegang aus. Berührt, wenn sich die Plattform 1 in einem Wellental befindet, ein Stützbein 2 den Meeresboden oder eine auf den Meersboden abgesetze Unterkonstruktion, reduziert sich der Hydraulikdruck in dem Hydraulikzylinder 16 der ersten Seilwinde 3. Haben alle Hydraulikzylinder eine Druckreduzierung erfahren, wird noch ein Senkschritt gefahren.

Bei der darauffolgenden Druckreduzierung werden die Kolbenstange 15 und die Sperrklinke 19 der ersten Seilwinde 3 durch die Zylinderanordnungen 18 außer Eingriff gebracht und die erste Seilwinde 3 dadurch in den Leerlauf geschaltet. Damit haben die Stützbeine 2 aufgesetzt. Die Leerlaufstellung der esten Seilwinde 3 ist dadurch charakterisiert, daß die Plattform 1 alle Bewegungen im Seegang ausführen kann, ohne daß eine Verbindung zwischen der Plattform 1 und den Stützbeinen 2, abgesehen von Reibung, besteht. Während des Absenkvorganges verkürzt sich der Abstand zwischen dem oberen Rollenbock 8 und dem unteren Rollenbock 10. Das hierbei anfallende Hubseil wird mit Hilfe des Gewichtes 21 und oder Kompensationswinde 23 aufgespult.

Die Plattform 1 bewegt sich nach dem Aufsetzen der Stützbeine 2 im Seegang, wobei das Hubseil 7 nach einem Blockieren der Kompensationswsinde 23 durch das Gewicht 21 unter Vorspannung auf- und abgespult wird. Unabhängig von der augenblicklichen Lage der Plattform 1 im Seegang wird über eine Steuerung das Kommando « einrasten gegeben. Dadurch wird bewirkt, daß, sobald sich die Plattform 1 in der Aufwärtsbewegung befindet, die Kolbenstange 15 und die Sperrklinke 19 der zweiten Seilwinde 4 selbsttätig eingerückt werden. Hierdurch wird die Seiltrommel 13 der zweiten Seilwinde 4 gehindert, sich entgegen der Hubrichtung bereits in Abwärtsrichtung der Plattform 1 zu drehen. Auf diese Weise wird die Plattform 1 in der obersten Seegangstellung eingehängt und ist dadurch mit den Stützbeinen 2 verbunden. Wird die Plattform 1 durch eine nachfolgende höhere Welle noch weiter angehoben, dann wird sie in der neuen obersten Position selbstständig eingehängt.

Sind nach dem Einhängen der Plattform 1 die Kolbenstange 15 und die Schwenkklinke 19 eingerückt, beginnt sofort der schrittweise Hubvorgang der Plattform 1. Sämtliche Seilwinden 4 arbeiten synchron und heben die Plattform horizontal an. Unterschiedliche Hublängen einer Seilwinde 4 zum Beispiel beim Wechseln in eine andere Seillage, werden durch die Ausgleichzylinder 26 am Seifestpunkt kompensiert.

Soll nach einer Verweildauer von etwa 8 bis 10 Jahren die Plattform verfahren werden, so wird die Plattform nach dem grundsätzlichen gleichen Schema abgesenkt, wobei die gleichen Vorgänge in entgegengesetzter Richtung ablaufen.

## Patentansprüche

1. Vorrichtung zum Heben und Senken einer schwimmfähigen Offshore-Plattform ( 1 die mit relativ zu ihr bewegbaren Stützbeinen ( 2 ) versehen ist, die im Betriebszustand auf dem Meeresboden oder auf einer auf den Meeresboden abgesenkten Unterkonstruktion abgestützt sind, wobei die Hubvorrichtung jeweils dann entgegen einer abwärts gerichteten Bewegung blockiert ist, wenn bei aufgesetzten Stützbeinen (2) und schwimmender Plattform (1) sich diese an dem höchsten Punkt der Wellenbewegung befindet, dadurch gekennzeichnet, daß zwei als Seilwinden (3, 4) ausgebildete Hubvorrichtungen vorgesehen sind und daß bei aufgesetzten Stützbeinen (2) und schwimmender Plattform (1) der Antrieb der einen Seilwinde (3) ausgeschaltet ist und die andere Seilwinde (4) in Aufwickelrichtung freigegeben und Abwickelrichtung blockierbar ist.

2. Vorrichtung nach Anspruch 1, dadurch gekennzeichnet, daß die Seiltrommeln (12, 13) der Seilwinden (3, 4) mit einem mit Rastzähnen (14) versehenen Mitnehmerrastenrad (11) verbunden sind, in die die Kolbenstange (15) eines schwenkbar angeordneten Hydraulikzylinders (16) und eine einschwenkbare Rastsperre eingreifen.

3. Vorrichtung nach den Ansprüchen 1 und 2, dadurch gekennzeichnet, daß die Seilwinde (3), deren Seil (5) mit dem unteren Ende eines Stützbeines (2) verbunden ist, mit einer permanenten Seilspannvorrichtung verbunden ist, die aus einem rückschlagarmen Freilauf, der zwischen der Seiltrommel (12) und dem Mitnehmerrastenrad (12) angeordnet ist, und aus einem Antriebsmotor (30) besteht, der auf die Seiltrommel (12) in Aufwickelrichtung ein Drehmoment ausübt.

4. Vorrichtung nach den Ansprüchen 1 bis 3, dadurch gekennzeichnet, daß der Antrieb der zweiten Seilwinde (4) mit einer Sicherheitsrastensperre versehen ist, die aus zwei Sperrzylindern (38) besteht, die über eine Pumpe (34) mit Druckmittel beaufschlagt sind, welche von der Seiltrommel (13) angetrieben ist und nur in Aufwärtsbewegung der Plattform (1) Druck erzeugt.

5. Vorrichtung nach den Ansprüchen 1 bis 4, dadurch gekennzeichnet, daß die Endpunkte der Hubseile (7) an Kolbenstangen (29) befestigt sind, die in mit der Plattform (1) verbundenen Ausgleichszylindern (26) geführt sind.

6. Vorrichtung nach den Ansprüchen 1 bis 5, ' dadurch gekennzeichnet, daß die eine Seilwinde (4) mit einer Schlaffseilsicherung versehen ist, die ein durch ein Gewicht (21) belastetes Seil (22) aufweist, das entgegen der Wickelrichtung des Hubseiles (7) um die Seiltrommel (13) der Seilwinde (4) geführt ist.

7. Vorrichtung nach Anspruch 6, dadurch gekennzeichnet, daß die Trommel (13) der zweiten Seilwinde (4) aus einem Hohlzylinder (24) besteht, der auf einer Grundtrommel (25) gleitend geführt ist.

8. Vorrichtung nach den Ansprüchen 6 und 7, dadurch gekennzeichnet, daß das Gewicht (21) mit einer Rolle (33) verbunden ist, um die das Seil (22) zu einer Kompensationwinde (23) geführt ist.

## Claims

1. Device for lifting and lowering a floating offshore plattform (1) which is provided with supporting legs (2) capable of moving relative to the platform which in operating condition rest on the seabed or a base structure landed on the seabed, the jack-up device being locked in each case against a downward movement when the platform (1) in floating condition and with the supporting legs (2) placed in position is at the highest point of the wave crest, characterized in that two jack-up devices designed as cable winches (3, 4) are provided and that with the supporting legs (2) emplaced on the seabed and the platform (1) floating the drive of one cable winch (3) is switched off and the other cable winch (4) is released in winding-up direction and lockable in winding-off direction.

2. Device according to Claim 1, characterized in that the cable drums (12, 13) of the cable winches (3, 4) are connected with a driver ratchet wheel (11) provided with ratchet teeth (14) in which the piston rod (15) of a swivelling hydraulic cylinder (16) and a pivoted pawl engage.

3. Device according to Claims 1 and 2, characterized in that the cable winch (3) whose cable (5) is connected with the lower end of one supporting leg (2) is coupled to a permanent cable tensioning device consisting of a low-coil free wheel which is arranged between the cable drum (12) and the driver ratchet wheel (11), and a drive motor (30) which exerts a torque on the cable drum (12) in the winding-up direction.

4. Device according to Claims 1 to 3, characterized in that the drive of the second cable winch (4) is provided with a safety catch consisting of two locking cylinders (38) to which hydraulic fluid is admitted via a pump (34) which is driven by the cable drum (13) and produces pressure only during the upward movement of the platform (1).

5. Device according to Claims 1 to 4, characterized in that the ends of the lifting cables (7) are fixed to piston rods (29) which are guided in compensating cylinders (26) connected with the platform (1).

6. Device according to Claim 1 to 5, characterized in that the cable winch (4) is equipped with a slack cable safety device which has a cable (22) loaded by a weight (21) which is run around the cable drum (13) of the cable winch (4) counter to the winding direction of lifting cable (7).

7. Device according to Claim 6, characterized in that the drum (13) of the second cable winch (4) consists of a hollow cylinder (24) which is arranged to slide on a base drum (25).

8. Device according to Claims 6 and 7, characterized in that the weight (21) is connected with a pulley (33) around which the cable (22) is run to a compensating winch (23).

## Revendications

1. Dispositif pour soulever et faire descendre une plateforme offshore flottable (1), pourvue de pieds de support (2) mobiles par rapport à la plateforme et reposant, en état de fonctionnement, sur le fond de la mer ou sur une substructure submergée posée sur le fond de la mer, le dispositif de soulèvement étant bloqué contre un mouvement orienté vers le bas lorsque les pieds (2) sont posés sur le fond de la mer ou sur la substructure et lorsque la plateforme flottante (1) se trouve au point le plus haut du mouvement des flots ; ceci est caractérisé par le fait que deux dispositifs de soulèvement sous forme de treuils à câble sont prévus (3, 4) et que, dans la situation ci-dessus décrite - pieds (2) posés sur le sol et plateforme flottante (1) - la commande de l'un des treuils à câble (3) se trouve à l'arrêt alors que l'autre treuil à câble (4) est débloqué en direction d'enroulage et blocable en direction de déroulage.

2. Dispositif conformément à la revendication 1, caractérisé par le fait que les tambours à câble (12, 13) des treuils à câble (3, 4) sont liés à une roue à crans d'entraînement (11) pourvue de dents d'arrêt (14) et dans laquelle s'engrènent la bielle (15) d'un cylindre hydraulique orientable (16) et un cliquet d'arrêt orientable.

3. Dispositif conformément aux revendications 1 et 2, caractérisé par le fait que le treuil à câble (3) dont le câble (5) est lié à l'extrémité inférieure d'un pied de support (2) est en contact avec un tendeur permanent de câble qui comprend la course libre à recul réduit - placée entre le tambour à câble (12) et la roue à crans d'entraînement (11) - et le moteur de commande (30) qui transmet au tambour à câble (12) un couple de rotation agissant en direction d'enroulage.

4. Dispositif conformément aux revendications 1 à 3, caractérisé par le fait que la commande du deuxième treuil à câble (4) est équipée d'un cliquet d'arrêt de sécurité constitué de deux cylindres d'arrêt (38) dont l'alimentation en fluide sous pression est assurée par une pompe (34) entraînée par le tambour à câble (13) et ne produisant de la pression que pendant le mouvement ascendant de la plateforme (1).

5. Dispositif conformément aux revendications 1 à 4, caractérisé par le fait que les points d'extrémité des câbles de soulèvement (7) sont fixés à des bielles (29) qui sont guidées dans des cylindres de compensation (26) liés à la plateforme (1).

6. Dispositif conformément aux revendications 1 à 5, caractérisé par le fait que l'un des treuils à câble (4) est équipé d'un dispositif de sécurité contre le relâchement du câble ; ce dispositif de sécurité est constitué d'un câble (22) chargé par un poids (21) et roulé autour du tambour à câble (13) du treuil à câble (4) dans le sens contraire au sens d'enroulage du câble de soulèvement (7).

7. Dispositif conformément à la revendication 6, caractérisé par le fait que le tambour (13) du deuxième treuil à câble (4) est constitué d'un cylindre creux (24) qui est guidé par glissement dans un tambour de base (25).

8. Dispositif conformément aux revendications 6 et 7, caractérisé par le fait que le poids (21) est lié à un rouleau (33) guidant le câble (22) vers un treuil de compensation (23).
